# EUROPÄISCHE PATENTSCHRIFT

(11) **EP 0 878 015 B1**
(45) Veröffentlichungstag und Bekanntmachung des Hinweises auf die Patenterteilung: **20.10.1999**
(21) Anmeldenummer: 97907032.3
(22) Anmeldetag: 29.01.1997
(51) Int. Cl.: H01H 1/00, H01H 47/00

(54) **VERFAHREN ZUR BESTIMMUNG DER RESTLEBENSDAUER VON KONTAKTEN IN SCHALTGERÄTEN UND ZUGEHÖRIGE ANORDNUNG**
METHOD OF ESTABLISHING THE RESIDUAL USEFUL LIFE OF CONTACTS IN SWITCHGEAR AND ASSOCIATED ARRANGEMENT
PROCEDE DE DETERMINATION DE LA DUREE DE VIE RESIDUELLE DE CONTACTS DANS DES APPAREILS DE COMMUTATION ET SYSTEME ASSOCIE

(30) Priorität: 31.01.1996 DE 19603319
(43) Veröffentlichungstag der Anmeldung: 18.11.1998
(73) Patentinhaber: SIEMENS AKTIENGESELLSCHAFT, 80333 München (DE)
(72) Erfinder: POHL, Fritz, D-91334 Hemhofen (DE)
(86) Internationale Anmeldenummer: DE9700174
(87) Internationale Veröffentlichungsnummer: WO9728549

(56) Entgegenhaltungen:
- EP-A- 0 694 937
- US-A- 5 204 633

## Beschreibung

Die Erfindung bezieht sich auf ein Verfahren zur Bestimmung der Restlebensdauer von Kontakten in Schaltgeräten, insbesondere von Schützkontakten, wobei als Ersatzkriterium für den Abbrand der sogenannte Kontaktdurchdruck an der Schaltstrecke erfaßt wird und wobei zur Bestimmung des Abbrandes der Kontaktstücke jeweils die Durchdruckanderung während des Ausschaltvorganges gemessen und als Restlebensdauer umgerechnet wird, wozu beim Schützantrieb aus Anker mit Magnetspule und zugehörigem Joch und eine Zeitmessung des Ankerweges vom Beginn der Ankerbewegung bis zum Beginn der Kontaktöffnung erfolgt. Daneben bezieht sich die Erfindung auch auf die zugehörige Vorrichtung mit einem Auswertegerat zur Bestimmung und Anzeige der Restlebensdauer.

In der älteren, nicht vorveröffentlichten DE 44 27 006 A0 wird die Restlebensdauer eines Schützes beim Ausschaltvorgang aus der Zeitdifferenz zwischen dem Beginn der Ankeröffnungsbewegung und dem Kontaktöffnungsbeginn abgeleitet. Aus dem Wert der Zeitdifferenz bestimmt ein Mikroprozessor nach einem Auswertealgorithmus den aktuellen Wert des sog. Kontakt-Durchdruckes, welcher durch Abbrand von seinem Neuwert (= 100 % Restlebensdauer) auf seinen Mindestwert (= 0 % Restlebensdauer) abnimmt.

Die hierzu notwendigen Zeitsignale werden zum einen durch Unterbrechung eines Hilfsstrompfades über Anker und Joch des Magnetantriebes und über die Kontaktspannung an den Hauptschaltstücken detektiert und in definierte Spannungspulse umgeformt.

Zur Vereinfachung der Kontaktspannungsmessung wird gemäß Parallelpatentanmeldung vorgeschlagen, das Kontaktöffnen speziell im Drehstromnetz durch eine Überwachung der Spannung insbesondere an einem künstlichen Sternpunkt durchzuführen. Dies erlaubt es, die Einrichtung zur Bestimmung der Restlebensdauer als unabhängiges Zusatzgerät in den Lastkreis zwischen dem Schütz und dem elektrischen Verbraucher zu schalten, welches lediglich mit einer Kommunikationsleitung für das Öffnen des Anker-Joch-Kontaktes mit dem Schütz verbunden ist.

Aufgabe der Erfindung ist es, demgegenüber eine Möglichkeit aufzuzeigen, mit der die Restlebensdauerkennung von einer Modifikation am Schütz, wie insbesondere einem Anker-Joch-Kontakt, unabhängig gemacht und bei beliebigen Schützen eingesetzt werden kann.

Die Aufgabe ist erfindungsgemäß bei einem Verfahren der eingangs genannten Art dadurch gelöst, daß aus der Spannung an der Magnetspule der Zeitpunkt der Trennung des Ankers vom Joch des Schützmagnetantriebes detektiert wird. Vorteilhafterweise wird dabei die Erhöhung des magnetischen Widerstandes des Magnetkreises beim Abheben des Magnetankers erfaßt. Dabei wird das durch die zeitliche Flußänderung an der Magnetspule induzierte Spannungssignal zur Zeitmessung herangezogen.

Bei der zugehörigen Anordnung hat das Auswertegerät Mittel zur Erfassung und Detektion der Spannung an der Magnetspule. Diese Mittel sind vorzugsweise Einheiten zur Signalgleichrichtung, zur Signalbegrenzung und -formung, sowie zur Signalausblendung und Signalfreigabe.

Der Erfindung liegt folgendes physikalische Verhalten beim Ausschalten eines Schützmagnetantriebes zugrunde: Zur Erzeugung der notwendigen Ankerschließkraft wird durch den Strom der Magnetspule im Eisenkreis ein magnetischer Fluß vorgegebener Größe aufgebaut. Beim Ausschalten des Steuerstromkreises wird die Magnetspule stromlos und der magnetische Fluß klingt im geschlossenen Eisenkreis auf Grund der Remanenz einige Millisekunden später ab. Der Magnetanker beginnt nun in dem Augenblick zu öffnen, in dem die magnetische Schließkraft die Öffnungskraft, d.h. die Summe der Federkräfte von Kontakten und Brückenträger, unterschreitet. Beim Abheben des Magnetankers erhöht sich schlagartig der magnetische Widerstand des Magnetkreises, wobei der restliche Magnetfluß Φ (Kmagn ∼ Φ²) rasch abklingt und die zeitliche Flußänderung an der Magnetspule ein Spannungssignal induziert.

Einzelheiten und weitere Vorteile der Erfindung ergeben sich aus der nachfolgenden Figurenbeschreibung von Ausführungsbeispielen anhand der Zeichnung in Verbindung mit den Patentansprüchen. Es zeigen
- FIG 1: ein Prinzipschaltbild zur Erfassung der Restlebensdauer bei Schützen beim Ausschaltvorgang,
- FIG 2a bis d: in mehreren Oszillogrammen die Signalverläufe von Spulenspannung und Spulenstrom als Funktion der Zeit beim Ausschalten eines Schützes bei Wechsel- bzw. Gleichstrombetätigung,
- FIG 3: ein Blockschaltbild zur Auswertung der Ausschaltspannung gemäß FIG 2,
- FIG 4: die konkrete schaltungsmäßige Realisierung der FIG 3,
- FIG 5a und b: zwei zugehörige Oszillogramme mit Signalspannungen zum Zeitpunkt des Ankeröffnens,
- FIG 6: eine Variante der schaltungsmäßigen Ausführung von FIG 4 ,
- FIG 7: ein zugehöriges Oszillogramm mit der beim Ausschalten der Schützspule auftretenden Signalspannung und
- FIG 8: ein Oszillogramm mit Messung der Zeitdifferenz zwischen Ankeröffnungsbeginn und Kontaktöffnungsbeginn beim Ausschalten eines wechselstrombetätigten, serienmäßigen Schützes mit Mittelwertbildung.

Identische bzw. gleichwirkende Teile haben in den Figuren gleiche Bezugszeichen. Die Figuren werden teilweise gemeinsam beschrieben.

FIG 1 zeigt schematisch Aufbau und Anordnung einer Einrichtung 100 zur Erkennung der Restlebensdauer der Hauptkontakte eines Schützes 1 im Drehstromnetz. Diese Einrichtung ist auf der Lastseite zwischen dem Schutz 1 und einem Verbraucher 20, z.B. einem Drehstrommotor, angeordnet. Sie enthält ein erstes Auswertemodul 101 vorzugsweise zur Erfassung des Kontaktöffnungszeitpunktes tₖ der erstöffnenden Hauptkontakte, bzw. alternativ zur Erfassung der Kontaktöffnungszeitpunkte eines jeden Hauptkontaktes. Sie enthält weiterhin ein zweites Auswertemodul 102 zur Erfassung des Ankerbewegungsbeginns, welcher auch als Zeitpunkt t_{A} des Ankeröffnens bezeichnet ist. Aus den Zeitsignalen t_{A} und tₖ wird durch eine Auswerteeinheit, beispielsweise einem Mikroprozessor 105, der Kontaktdurchdruck und daraus die Restlebensdauer bestimmt und diese über ein Display 106 angezeigt und/oder über einen Daten-BUS bzw. weiteren Auswertung ausgegeben.

Das zweite Auswertemodul 102 ist mit seinen beiden Meßeingängen mit den Anschlüssen der Schützmagnetspule verbunden und bestimmt aus dem Signalverlauf der Spulenspannung während des Ausschaltvorganges den Zeitpunkt des Ankerbewegungsbeginns t_{A}.

Die Einrichtung 100 zur Erkennung der Restlebensdauer der Hauptkontakte wird vorteilhafterweise auf der Lastseite des überwachten Schaltgerätes angeordnet, um mit geringem technischem Aufwand das Kontaktöffnen des überwachten Schaltgerätes zu überwachen, wie es in einer Parallelanmeldung im einzelnen beschrieben ist. Die Einrichtung 100 kann aber auch auf der Einspeiseseite des überwachten Schaltgerätes angeordnet und in verschiedenen Einrichtungen (z.B. Überlastrelais) auf der Einspeise- oder Lastseite integriert sein. Die Erfassung des Kontaktöffnens kann durch Messung der Kontaktspannungen über Meßanschlüsse an den Anschlußklemmen der einzelnen Schaltpole erfolgen.

FIG 2 zeigt Meßoszillogramme der Spulenspannung und des Spulenstroms beim Ankeröffnen eines Schützes in einer für die Messung modifizierten Anordnung, bei welcher Anker und Joch bei gegenseitiger Berührung einen Hilfsstromkreis schließen bzw. diesen beim Abheben des Ankers trennen. Nach dem Ausschaltzeitpunkt tₐᵤₛ erhält man zum Zeitpunkt t_{A} des Ankeröffnens einen Spannungspuls von ca. 2 ms Dauer und 50 V Amplitude, da der rasch abklingende magnetische Restfluß einen Spannungsstoß induziert.

Wie aus den einzelnen Oszillogrammen gemäß FIG 2a, 2b für Wechselspannung und gemäß FIG 2c bzw. 2d für Gleichspannung hervorgeht, ist das Auftreten des charakteristischen Spannungspulses unabhängig davon, ob als Haltestrom des Magnetsystems ein Wechselstrom (z.B. 150 mA _{eff}) oder ein Gleichstrom (z.B. 150 mA=) vorliegt.

Es ist üblich Schützspulen zu beschalten, um Schaltüberspannungen beim Abriß des Bogenstromes (chopping) zu vermeiden. Als Beschaltungselemente sind beispielsweise R-C-Glieder, Varistoren und im Gleichstromfall Zener-Dioden vorgesehen. Eine Erfassung des Ankeröffnungszeitpunktes aus der Spulenspannung bei Verwendung von R-C-Entstörgliedern ist nicht möglich, da beim Abschalten des Spulenstromes ein angeregter R-C-L-Schwingkreis entsteht und die Spulenspannung als abklingende Sinusschwingung keinen signifikanten Signalverlauf für eine Zuordnung zum Ankeröffnungszeitpunkt besitzt.

FIG 3 zeigt ein Blockschaltbid einer Einrichtung zur Bestimmung des Ankeröffnungszeitpunktes aus der Ausschaltspannung an der Magnetspule 5 eines Schützes 1. Die Ansteuerung des Schützmagnetsystems kann zweckmäßigerweise durch ein Hilfsschütz 2 erfolgen, welches die Steuerspeisespannung an die Schützspule 5 zweipolig zu- oder abschaltet. Die Spulenspannung ist dann zum Zeitpunkt des Ankeröffnens vom Potential der Steuerspeisespannung getrennt.

Im Blockschaltbild der FIG 3 besteht das Auswertemodul 102 aus der Hintereinanderschaltung einer Einheit 110 zur Signalgleichrichtung, einer Einheit 120 zur Signalbegrenzung und - formung, einer Einheit 130 zur Signalausblendung und einer Einheit 140 zur Signalfreigabe. Die Ausgangssignale der Einheiten 120 und 140 werden auf ein UND-Glied 150 gegeben, das den gewünschten Ankeröffnungszeitpunkt exakt ausgibt. Insbesondere wegen der notwendigen exakten Bestimmung der kleinen Zeitintervalle ist eine entsprechende Auslegung der Einheiten 110 bis 140 durch problemangepaßte Bauelemente notwendig.

Mit der nunmehr vorgeschlagenen Signalverarbeitung der Spulenspannung - d.h. Gleichrichtung, Begrenzung/Formung, Ausblendung, Freigabe- wird ein Ausgangspuls erzeugt, der mit dem charakteristischen Spannungspuls, beispielsweise Pulsbreite ≈ 2 ms, Pulshöhe ≈ 50 V, in FIG 2, welcher bei der Trennung des Ankers vom Joch entsteht, zeitlich zusammenfällt. Zur weiteren Signalverarbeitung kann vom Ausgangspuls beispielsweise mit einem in FIG 3 nicht dargestellten Optokoppler ein Ausgangssignal abgeleitet werden, das vom Versorgungsnetz des Schützmagnetantriebes galvanisch getrennt ist.

FIG 4 zeigt ein konkretes Beschaltungsbeispiel einer Auswerteschaltung zur Erfassung des Ankeröffnungszeitpunktes mit Bauteilen 111 bis 136, die zum Aufbau der Einheiten 110, 120, 130, 140 selbsterklärend sind. Die Schaltung schließt an die Meßleitungen zur Spannungsüberwachung der Magnetspule 6, 6' des Schützantriebes 5 der FIG 1 an. Beide Meßanschlüsse enthalten den gleichen Vorwiderstand 9 zur Spannungsteilung des Meßsignals, um eine freie Anschlußbelegung an der Schützspule 5 zu erhalten. Die Meßerde ist mit der Schutzerde verbunden und liegt praktisch auf Null-Potential, so daß während des Einschaltzustandes des Hilfsschützes nur vom Außenleiter L ein Meßstrom in die Auswerteschaltung fließt.

Durch die Signalgleichrichtung und die Begrenzerschaltung wird ein charakteristisches Meßsignal erzeugt. Dieses enthält im Einschaltzustand des Schützmagnetantriebes kurze Spannungspulse von beispielsweise 300 µs Breite und bei 50 Hz Wechselspannung 10 ms Zeitabstand, während beim Ausschaltvorgang zwei etwa 2 ms lange Spannungspulse mit wenigen Millisekunden Zeitabstand entstehen, von denen der erste Puls den Induktionsabfall im Eisenkern kennzeichnet, während der zweite Puls durch das Abheben des Ankers vom Joch und der damit verbundenen Induktionsänderung erzeugt wird.

Im nachfolgenden Teil der elektronischen Schaltung werden alle Spannungspulse bis auf den letztgenannten unterdrückt , so daß die Auswerteschaltung nur einen einzigen Ausgangsimpuls liefert, der mit dem Ankeröffnungsbeginn zeitlich zusammen fällt.

FIG 5 zeigt Meßoszillogramme der Auswerteschaltung nach FIG 4. Der Anker-Joch-Hilfskontakt des modifizierten Schützes wurde dazu genutzt, den Zeitpunkt des Ankeröffnungsbeginns elektrisch/mechanisch zu erfassen und mit dem Ausgangssignal der Auswerteschaltung vergleichen zu können. Durch Signalmittelung (sog. Averaging) der Zeitsignale t_{A} und tₖ können Zeitschwankungen, die durch mechanische Toleranzen beeinflußte Kontakttrennung der Schütz-Hauptkontakte und unterschiedlichen Magnetisierungszustand des Schütz-Magnetantriebes verursacht werden, weitgehend eliminiert werden, so daß die gemittelte Zeitdifferenz zwischen dem Beginn der Ankeröffnungsbewegung und dem Kontaktöffnungsbeginn mit einer Meßgenauigkeit von +/- 100...200 µs erfaßt wird.

FIG 6 zeigt eine weitere Auswerteschaltung zur Erfassung des Ankeröffnungszeitpunktes. Sie unterscheidet sich von der Schaltung in FIG. 4 nur durch den Schaltungsteil der Signalbegrenzung und -formung, insbesondere durch den hohen Eingangswiderstand der Komparatoren 128 und 129. Die Auswerteschaltung verarbeitet daher das Meßsignal von der Schützspule in gleicher Weise, unabhängig davon, ob der Masseanschluß der Elektronikversorgungsspannung auf Erdpotential liegt, oder nicht. Des weiteren wird die Erfassung des Ankeröffnungszeitpunktes auch bei einpoliger Unterbrechung der Spulenspannung ermöglicht.

Die Schaltung nach FIG. 6 kann daher bei geerdeten und ungeerdeten Netzen sowohl bei Wechsel- als auch bei Gleichspannung eingesetzt werden. Zur Signalweiterverarbeitung ist z.B. mit einem Optokoppler eine galvanische Trennung des Ausgangssignals vom Versorgungsnetz des Schützmagnetantriebes vorzusehen.

FIG 7 zeigt Meßoszillogramme der Auswerteschaltung nach FIG. 6, wobei das Elektronik-Massepotential hierbei auf Erdpotential gelegt war. Man erhält vergleichbare Ausgangssignale mit gleicher Meßgenauigkeit wie bei der Schaltung nach FIG. 4.

Die zeitlich exakte Zuordnung des Ankeröffnungszeitpunktes t_{A} zum 'Anker-Öffnungspuls' der Auswerteschaltung gemäß FIG. 4 und 5 kann durch die Berücksichtigung eines schütz- und schaltungsspezifischen Zeitversatzes, gerechnet von der ansteigenden Flanke des 'Anker-Öffnungspulses', beispielsweise 0,7 ms bei obigem Schütztyp, erfolgen. Abhängig von der Schütz-Baugröße und der Spannungshöhe der Steuerspeisespannung kann eine Anpassung des Schaltungsteils für die Signalbegrenzung erforderlich sein.

FIG 8 zeigt den Signalverlauf des Ankeröffnungszeitpunktes t_{A} der Auswerteschaltung nach FIG 6 und des Kontaktöffnungszeitpunktes eines serienmäßigen Schützes, wobei wiederum die Mittelwertbildung (sog. Averaging) angewandt wurde.

Die Signalmittelung über 64 Schaltungen, bei denen die positive Flanke des Anker-Öffnungspulses jeweils der Triggerzeitpunkt ist, zeigt eine schwache Streuung in der Breite des Anker-Öffnungspulses und eine zeitliche Streuung des Kontaktöffnungszeitpunktes von ≈ 0,5 ms. Das mittlere Zeitintervall vom Ankeröffnungsbeginn t_{A} bis zum Kontaktöffnungsbeginn tₖ kann in gemessenem Beispiel mit 4,6 ms ± 0,2 ms angegeben werden.

Die beschriebene Auswerteschaltung zur Erfassung des Ankeröffnungszeitpunktes kann Teil eines Auswertegerätes zur Bestimmung der Restlebensdauer von Schütz-Hauptkontakten sein. Dabei befindet sich das Auswertegerät auf der Lastseite zwischen dem Schütz und dem elektrischen Verbraucher und ist über ein erstes Überwachungsmodul zur Erkennung des Kontaktöffnens aus der Spannungsänderung an einem künstlichen Sternpunkt mit den Außenleitern L1,L2,L3 kontaktiert. Eine insbesondere zweiadrige Signalleitung verbindet die Anschlüsse der Schützspule mit einem zweiten Überwachungsmodul zur Erkennung des Ankeröffnens. Aus den von den Überwachungsmodulen gelieferten Zeitsignalen des Ankeröffnens t_{A} und des Kontaktöffnens t_{K} bestimmt der Mikroprozessor den aktuellen Kontaktdurchdruck und daraus die elektrische Restlebensdauer der Hauptschaltstücke.

## Patentansprüche

1. Verfahren zur Bestimmung der Restlebensdauer von Kontakten in Schaltgeräten, insbesondere von Schützkontakten, wobei als Ersatzkriterium für den Abbrand der sogenannte Kontaktdurchdruck an der Schaltstrecke erfaßt wird und wobei zur Bestimmung des Abbrandes der Kontaktstücke jeweils die Durchdruckänderung während des Ausschaltvorganges gemessen und als Restlebensdauer umgerechnet wird, wozu beim Schützmagnetantrieb aus Joch und Anker mit Magnetspule eine Zeitmessung des Ankerweges vom Beginn der Ankerbewegung bis zum Beginn der Kontaktöffnung erfolgt, **dadurch gekennzeichnet,** daß aus der Spannung an der Magnetspule der Zeitpunkt der Trennung des Ankers vom Joch des Schützmagnetantriebes detektiert wird.

2. Verfahren nach Anspruch 1, **dadurch gekennzeichnet,** daß die Erhöhung des magnetischen Widerstandes des Magnetkreises beim Abheben des Magnetankers erfaßt wird.

3. Verfahren nach Anspruch 2, **dadurch gekennzeichnet,** daß das durch die zeitliche Flußänderung an der Magnetspule induzierte Spannungssignal zur Zeitmessung herangezogen wird.

4. Anordnung zur Durchführung des Verfahrens nach Anspruch 1 oder einem der Ansprüche 2 und 3, mit einem Auswertegerät zur Bestimmung und Anzeige der Restlebensdauer, **dadurch gekennzeichnet,** daß das Auswertegerät (100) Mittel (110-150) zur Erfassung und Detektion der Spannung an der Magnetspule (5) aufweist.

5. Anordnung nach Anspruch 4, **dadurch gekennzeichnet,** daß die Mittel zur Detektion der Signalspannung einer Einheit zur Signalgleichrichtung (110), eine Einheit zur Signalbegrenzung und -formung (120), eine Einheit zur Signalausblendung (130) und eine Einheit zur Signalfreigabe (140) sind.

6. Anordnung nach Anspruch 5, **dadurch gekennzeichnet,** daß die Einheiten (110, 120, 130, 140) aus diskreten Schaltungen zur Generierung eines Zeitsignals für den Anker-Öffnungszeitpunkt bestehen.

7. Anordnung nach Anspruch 5, **dadurch gekennzeichnet,** daß die Einheit (130) zur Signalausblendung des Signals für den Anker-Öffnungszeitpunkt mehrere Zeitstufen (131, 132, 133) enthält.

8. Anordnung nach Anspruch 7, **dadurch gekennzeichnet,** daß die Zeitstufen (131, 132, 133) über wenigstens eine UND-Stufe (135) miteinander verbunden sind.

9. Anordnung nach einem der Ansprüche 4 bis 8, **dadurch gekennzeichnet,** daß das Auswertegerät (100) als Zusatzbaustein in das zu überwachende Schütz (1) integriert ist.

10. Anordnung nach einem der Ansprüche 4 bis 8, **dadurch gekennzeichnet,** daß das Auswertegerät (100) an das zu überwachende Schütz (1) angeschlossen ist.

11. Anordnung nach einem der Ansprüche 4 bis 8, **dadurch gekennzeichnet,** daß das Auswertegerät (100) in einem Überlastrelais auf der Lastseite des zu überwachenden Schützes (1) angeordnet ist.

12. Anordnung nach einem der Ansprüche 4 bis 8, **dadurch gekennzeichnet,** daß das Auswertegerät (100) als unabhängiges Zusatzgerät auf der Lastseite des zu überwachenden Schützes (1) angeordnet ist.

## Claims

1. Method for determining the remaining lifetime of contacts in switchgear, in particular contactor contacts, the so-called contact spring action at the gap being determined as a substitute criterion for erosion, and the change in spring action, in each case, being measured during the shutdown cycle to determine the erosion of the contacts and being converted to give the remaining lifetime, for which purpose in the case of the contactor solenoid actuator comprising a yoke and an armature with a solenoid the armature travel from the start of the armature movement to the start of the contact opening is measured over time,
characterised in that the time at which the armature separates from the yoke of the contactor solenoid actuator is detected from the voltage at the solenoid.

2. Method according to claim 1, characterised in that the increase in magnetic resistance of the magnetic circuit when the magnet armature is disengaged is detected.

3. Method according to claim 2, characterised in that the voltage signal induced at the solenoid by the change in flux over time is used for the time measurement.

4. Arrangement for carrying out the method according to claim 1 or one of claims 2 and 3, having an analyzing unit for the determination and display of the remaining lifetime, characterised in that the analyzing unit (100) has means (110-150) for measuring and detecting the voltage at the solenoid (5).

5. Arrangement according to claim 4,
characterised in that the means for detecting the signal voltage include a unit for signal rectification (110), a unit for signal contraction and shaping (120), a unit for signal suppression (130) and a unit for signal release (140).

6. Arrangement according to claim 5, characterised in that the units (110, 120, 130, 140) comprise discrete circuits for generating a time signal for the time at which the armature opens.

7. Arrangement according to claim 5, characterised in that the unit (130) for suppression of the signal for the time at which the armature opens contains a plurality of timers (131, 132, 133).

8. Arrangement according to claim 7, characterised in that the timers (131, 132, 133) are connected to one another by way of at least one AND stage (135).

9. Arrangement according to one of claims 4 to 8, characterised in that the analyzing unit (100) is integrated as a supplementary component into the contactor (1) that is to be monitored.

10. Arrangement according to one of claims 4 to 8, characterised in that the analyzing unit (100) is connected to the contactor (1) that is to be monitored.

11. Arrangement according to one of claims 4 to 8, characterised in that the analyzing unit (100) is arranged in an overload relay on the load side of the contactor (1) that is to be monitored.

12. Arrangement according to one of claims 4 to 8, characterised in that the analyzing unit (100) is arranged as an independent supplementary unit on the load side of the contactor (1) that is to be monitored.

## Revendications

1. Procédé pour la détermination de la durée de vie restante de contacts dans des appareils de commutation, notamment des contacteurs-disjoncteurs, dans lequel on détecte ce que l'on appelle la pression de contact sur la section de commutation comme critère de remplacement pour l'usure, on mesure la variation de pression pendant l'opération de coupure pour la détermination de l'usure des pièces de contact et on la transforme par le calcul en durée de vie restante et dans lequel on effectue dans le cas d'une commande magnétique de contacteur constituée d'une culasse et d'un induit ayant une bobine d'excitation une mesure de temps de la course d'induit du début du mouvement d'induit au début de l'ouverture de contact, caractérisé par le fait que l'on détecte à partir de la tension à la bobine d'excitation l'instant de la séparation entre l'induit et la culasse de la commande magnétique de contacteur.

2. Procédé selon la revendication 1, caractérisé par le fait que l'on détecte l'augmentation de la résistance magnétique du circuit magnétique lors du décollement de l'induit.

3. Procédé selon la revendication 2, caractérisé par le fait que l'on exploite pour la mesure de temps le signal de tension induit par la variation dans le temps du flux à la bobine.

4. Dispositif pour la mise en oeuvre du procédé selon la revendication 1 ou l'une des revendications 2 et 3, comportant un appareil d'évaluation pour la détermination et l'affichage de la durée de vie restante, caractérisé par le fait que l'appareil d'évaluation (100) comporte des moyens (110 à 150) pour la détection de la tension à la bobine (5).

5. Dispositif selon la revendication 4, caractérisé par le fait que les moyens pour la détection de la tension de signal sont une unité (110) pour le redressement du signal, une unité (120) pour la limitation et la mise en forme du signal, une unité (130) pour la suppression du signal et une unité (140) pour la libération du signal.

6. Dispositif selon la revendication 5, caractérisé par le fait que les unités (110, 120, 130, 140) sont constituées de circuits discrets destinés à la production d'un signal temporel pour l'instant d'ouverture d'induit.

7. Dispositif selon la revendication 5, caractérisé par le fait que l'unité (130) destinée à la suppression du signal pour l'instant d'ouverture d'induit contient plusieurs étages temporels (131, 132, 133).

8. Dispositif selon la revendication 7, caractérisé par le fait que les étages temporels (131, 132, 133) sont reliés entre eux par l'intermédiaire d'au moins un étage ET (135).

9. Dispositif selon l'une des revendications 4 à 8, caractérisé par le fait que l'appareil d'évaluation (100) est intégré en tant que composant supplémentaire dans le contacteur (1) à surveiller.

10. Dispositif selon l'une des revendications 4 à 8, caractérisé par le fait que l'appareil d'évaluation (100) est raccordé au contacteur (1) à surveiller.

11. Dispositif selon l'une des revendications 4 à 8, caractérisé par le fait que l'appareil d'évaluation (100) est monté dans un relais de surcharge du côté de charge du contacteur (1) à surveiller.

12. Dispositif selon l'une des revendications 4 à 8, caractérisé par le fait que l'appareil d'évaluation (100) est monté en tant qu'appareil supplémentaire indépendant du côté de charge du contacteur (1) à surveiller.
